# EUROPÄISCHE PATENTSCHRIFT

(11) **EP 0 206 994 B1**
(45) Veröffentlichungstag und Bekanntmachung des Hinweises auf die Patenterteilung: **11.04.1990**
(21) Anmeldenummer: 86810261.7
(22) Anmeldetag: 11.06.1986
(51) Int. Cl.: A47H 27/00

(54) **Aufhängevorrichtung, insbesondere für Blumenkisten**
Suspension device, especially for flower pots
Dispositif à suspension, notamment pour bac à fleurs

(30) Priorität: 27.06.1985 CH 2718/85
(43) Veröffentlichungstag der Anmeldung: 30.12.1986
(73) Patentinhaber: KUMMER, Eduard, CH-4553 Subingen (CH)
(72) Erfinder: KUMMER, Eduard, CH-4553 Subingen (CH)

(56) Entgegenhaltungen:
- FR-A- 1 516 398

## Beschreibung

Die Erfindung betrifft eine Aufhängevorrichtung für Blumenkisten gemäss dem Oberbegriff des Patentanspruches (1).

Aufhängevorrichtung für Blumenkisten sind in verschiedener Art bekannt geworden, hauptsächlich solche, die es ermöglichen, Blumenkisten an Balkonbrüstungen und ähnlichen Gebäudeteilen anzubringen.

In der französischen Patentschrift FR-A-1 516 398 wurde bereits eine Vorrichtung gemäss dem Oberbegriff des Anspruches 1 vorgeschlagen, die dem Zweck dient, eine Möglichkeit zu schaffen, Blumenkisten aussen an einer Fensterbank anzubringen. Diese bekannte Vorrichtung hat aber den Nachteil, dass das Verankerungsstück, das dazu bestimmt ist die Wassernase der Fensterbank zu hintergreifen im festen Abstand mit dem Tragarm der der Vorrichtung verbunden ist.

Ihre Anwendung ist daher nur bei einer Fensterbank mit bestimmter Dicke und einem festen Abstand zwischen der Stirn der Fensterbank und der Rille hinter der Wassernase möglich.

Die Erfindung stellt sich die Aufgabe, eine einfach ausgebildete Aufhängevorrichtung zu schaffen, welche das Anbringen von Blumenkisten auch vor Fensterbänken mit Wassernase ermöglicht, wobei die Vorrichtung für unterschiedliche Dicken von Fensterbänken und Wassernasen verwendbar sein soll.

Diese Aufgabe wird mit der Aufhängevorrichtung gemäss dem Patentanspruch 1 gelöst.

Dadurch wird erreicht, dass die Vorrichtung universell anwendbar ist und für einen weiten Abmessungsbereich ein einziges Modell genügt. Erst dadurch wird eine kommerziell interessante Konstruktion geschaffen.

Zwei Ausführungsbeispiele der Erfindung werden anhand der Zeichnung näher erläutert. In dieser zeigen:
Fig. 1 eine Ausführungsform mit verstellbarer Auflagebreite,
Fig. 2 eine herstellungsmässig vereinfachte Ausführungsform.

Mindestens ein Paar der dargestellten Tragbügel bilden die Aufhängevorrichtung für eine Blumenkiste. Das Haupttragorgan ist ein Z-förmige abgewinkeltes Flacheisen 1, dessen oberer Schenkel 1 den auf die Fensterbank F abgestützten Auflageteil bildet. Die Fensterbank F weist die allgemein übliche Wassernase 8 auf. Der untere horizontale Schenkel 1b des Flacheisens 1 bildet zusammen mit einem Winkelstück 2 den eigentlichen Tragteil für die Blumenkiste, welcher im Fall von Fig. 1 der jeweiligen Breite derselben durch seitliches Verschieben des Winkelstückes 2 angepasst werden kann. Das Winkelstück 2 wird in der jeweils eingestellten Lage durch Halteschrauben 4 fixiert, welche Länsschlitze der Teile 1b und 2 durchdringen. Ein weiteres, ebenfalls geschlitztes Flacheisen 3 kann in Pfeilrichtung so weit verschoben werden, bis sich sein mit einem elastischen Ueberzug 5 versehenes Ende an der Hausmauer abstützt und damit das durch die Last der Blumenkiste auftretende Drehmoment aufnimmt. Am vertikalen Schenkel des Flacheisens 1 ist an zwei einen Schlitz desselben durchdringenden Fixierschrauben 6 eine Sperrzunge 7 angebracht, deren eines Ende die Wassernase 8 hintergreift und deren anderes Ende in eine Verzahnung auf der Innenseite des Flacheisens eingreift. Zum Anbringen des Tragbügels wird der obere Schenkel 1a auf die obere Fläche der Fensterbank F aufgesetzt, die Sperrzunge 7 bei gelösten Fixierschrauben 6 hinter die Wassernase 8 eingefahren und die Schrauben 6 angezogen. Daraufhin wird bei gelösten Schrauben 4 die gewünschte Breite des Tragteils durch Verschieben des Winkelstücks 2 eingestellt und das Flacheisen 3 so weit ausgezogen, bis sich die Umhüllung 5 seines abgewinkelten Endes an der Hausmauer abstützt. Anstelle von Flacheisen könnten natürlich auch Flachprofile aus irgend einem anderen Material, z.B. Aluminium oder Kunststoff, verwendet werden.

Die vertikale Länge des Flacheisens 1 wird mit Vorteil so gewählt, dass der Blumenschmuck auch für die Bewohner noch sichtbar ist.

Als Sturmsicherung für die Blumenkiste ist noch ein Bügel 8 vorgesehen, der auf dem vertikalen Schenkel des Flacheisens nach unten geschoben wird, bis sein abgewinkeltes Ende den Rand der Kiste übergreift.

In Anbetracht der Tatsache, dass die Blumenkisten weitgehend genormt sind, kann auf eine Breitenverstellbarkeit der Auflagefläche verzichtet werden, wodurch sich dann eine wesentlich vereinfachte Bauart gemäss Fig. 2 ergibt. Auch für die Sperrzunge 7 wurde eine einfachere und billiger herzustellende Form gewählt.

Im übrigen entspricht die Ausführungsform von Fig. 2 derjenigen von fig. 1 und es sind auch gleiche Teile mit den gleichen Bzugszeichen versehen.

## Patentansprüche

1. Aufhängevorrichtung für Blumenkisten mit einer Vorrichtung (6, 7) zur Befestigung der Aufhängevorrichtung an einer Fensterbank (F) mit Wassernase (8), mit mindestens einem aus Flachprofilen (1, 3) bestehenden Tragbügel, mit einem unteren Tragteil (1b) für die aufzuhängende Blumenkiste, an welches Tragteil sich ein aufwärts erstreckender Aufhängeteil anschliesst, dessen oberes abgewinkeltes Ende (1a) den auf der Fensterbank (F) abzustützenden Auflageschenkel (1a) bildet, und mit einem im unteren Bereich des Tragbügels angeordneten horizontal verschiebbaren Anschlagstück (3, 5), welches ermöglicht den Tragbügel gegen die Hauswand abzustützen, dadurch gekennzeichnet, dass die Vorrichtung zur Befestigung der Aufhängevorrichtung eine Sperrzunge (7) aufweist, wobei am vertikalen Schenkel des Aufhängeteiles (1) die am vertikalen Schenkel höhenverschiebbare geführte, und fixierbare Sperrzunge (7) mit ihrem einen Ende angreift, und dass die Sperrzunge (7) so ausgebildet ist, dass die im Einbauzustand im Querschnitt unterschiedliche Wassernasen hintergreifen kann und so den Tragbügel fixiert.

2. Aufhängevorrichtung nach Patentanspruch 1, dadurch gekennzeichnet, dass mindestens eine einen Längsschlitz im vertikalen Aufhängeteil (1) durchdringende Schraube (6) zum Fixieren der Sperrzunge (7) vorgesehen ist.

## Revendications

1. Dispositif de suspension pour bacs à fleurs comprenant un dispositif (6, 7) de montage du système sur un châssis de fenêtre (F) équipé d'un rejet d'eau (8), avec au minimum un support composé d'un profil plat (1, 3) avec un support inférieur (1b) destiné à recevoir le bac à fleurs, support sur lequel est raccordé un crochet vertical de longueur réglable, lequel représente dans sa partie supérieure pliée à angle droit (1a) la base du support (1 a) sur le châssis de fenêtre et, dont la partie inférieure est équipée d'une butée horizontale réglable (3, 5) qui permet l'appui contre la paroi du bâtiment, caractérisé en ce que le dispositif de fixation du support de suspension est équipé d'une languette de blocage (7) de façon à ce que cette languette (7) dont la position verticale est réglable sur la colonne verticale du support (1) se fixe à celle-ci par une de ses extrémités et, de l'autre, à tous les rejets d'eau de grandeur usuelle afin de fixer le dispositif.

2. Dispositif de suspension selon la revendication 1 caractérisé en ce que la languette de blocage (7) n'est fixée dans la rainure verticale du support (1) que par une seule vis traversante (6).

## Claims

1. Hanging apparatus for window boxes comprising a device (6, 7) in order to attach the hanging apparatus to a window sill (F) with a ridge (8) underneath, with at least one supporting arm consisting of flat sections (1, 3) with a bottom supporting part (1b) for the window box to be suspended, with a hanging part going upwards connected to the supporting part, whereby the upper bent end of the hanging part (1a) forms the support area resting on the window sill (F), and with a horizontally displacable limiting stop (3, 5) arranged in the bottom area of the supporting arm, which makes it possible to prop the supporting arm against the house wall, wherein the device for the attachment of the hanging apparatus has a locking tongue (7), in which the locking tongue (7), which is guided on the vertical arm and can also be altered in height and fixed, catches on the vertical arm of the hanging part with one end, and wherein the locking tongue is formed in such a way that, in the state of installation, it can grip behind ridges of different cross- sections and thus fix the supporting arm.

2. Hanging apparatus according to claim 1, wherein at least one screw (6), which penetrates a longitudinal slit in the vertical hanging part (1), is provided in order to fix the locking tongue (7).
